# FASCICULE DE BREVET EUROPEEN

(11) **EP 1 289 670 B1**
(45) Date de publication et mention de la délivrance du brevet: **05.09.2007**
(21) Numéro de dépôt: 01945427.1
(22) Date de dépôt: 14.06.2001
(51) Int. Cl.: B05B 11/00

(54) **DISPOSITIF DE REPRISE D'AIR STATIQUE POUR DISTRIBUTEUR DE PRODUIT LIQUIDE**
STATISCHE ABLUFTVORRICHTUNG FÜR SPENDER FÜR FLÜSSIGE MEDIEN
STATIC DEVICE FOR AIR REPLENISHING A LIQUID PRODUCT DISPENSER

(30) Priorité: 16.06.2000 FR 0007682
(43) Date de publication de la demande: 12.03.2003
(73) Titulaire: REXAM DISPENSING SYSTEMS, 76470 Le Tréport (FR)
(72) Inventeur: BOUGAMONT, Jean-Louis, F-76260 Eu (FR); DUMONT, Pierre, F-76260 Eu (FR)
(74) Mandataire: Busnel, Jean-Benoît
(86) Numéro de dépôt international: PCT/FR2001/001846
(87) Numéro de publication internationale: WO 2001/096030

(56) Documents cités:
- EP-A- 0 441 377
- EP-A- 0 815 946
- FR-A- 2 762 589
- US-A- 5 769 274

## Description

La présente invention concerne un dispositif de reprise d'air pour distributeur de produit liquide.

Les distributeurs de produit liquide sont généralement equipés d'un réservoir rigide et d'une pompe atmosphéerique pourvue notamment d'un cylindroconique et d'une collerette de support coopérant, le cas échéant, avec une coupelle ou une douille d'assemblage sertie sur le col du reservoir.

La distribution d'une dose de produit créé dans le reservoir de contenance fixe une dépression qu'il faut compenser par une reprise d'air de volume correspondant. A cet effet, les corps de pompe sont pourvus d'orifices dits d'évent susceptibles de faire communiquer le volume intérieur du réservoir avec l'extérieur lors de la phase finale de la distribution.

Un autre mode de réalisation permettant de rétablir l'équilibre des pressions nécessaires au bon fonctionnement du distributeur consiste à prévoir un jeu entre la collerette de fixation et/ou le corps de pompe, d'une part, et le col du reservoir et/ou la coupelle d'assemblage, d'autre part de façon à permettre un débit d'aspiration d'air.

Le dispositif décrit dans le EP-A-0 815 946, qui montre un dispositif de reprise d'air selon le préambule de la revendication 1, comprend un manchon destiné à être monté autour du corps de pompe, sous la collerette et dont la partie inférieure est pourvue d'un collier formant évent dont la paroi interne est destinée à venir en serrage radial avec ledit corps, de telle sorte que le ledit collier est à la fois étanche vis-à-vis du produit liquide et perméable à l'air.

Cependant dans tous les modes de réalisation connus, les moyens formant évent sont le siège de fuites de produit liquide surtout lorsque le niveau du produit se trouve au-dessus de l'évent, soit par construction, soit par un usage spécifique du distributeur, en position renversée.

La présente invention a pour but de résoudre ces problèmes techniques de manière satsifaisante sans modifier la structure des distributeurs traditionnels.

Ce but est atteint, selon l'invention, au moyen d'un dispositif de reprise d'air caractérisé en ce la paroi interne dudit manchon délimite avec la paroi latérale externe dudit corps et au-dessus du niveau dudit collier un espace libre intercalaire susceptible de communiquer avec l'extérieur en formant au moins un conduit d'aspiration pour la reprise d'air à partir d'entrées latérales délimitées par des créneaux ménagés à la partie supérieure dudit manchon.

Selon un mode de réalisation spécifique, la surface de la paroi interne dudit collier présente un état de surface grainé.

Selon une variante, ledit espace libre est délimité par au moins une rainure s'étendant sur la paroi latérale externe du corps de la pompe. Cette variante s'applique plus particulièrement aux pompes équipées dès leur construction d'un orifice d'évent.

De préférence, le diamètre intérieur dudit manchon à l'état libre est alors inférieur ou égal au diamètre extérieur du corps dans la zone d'évent. En outre, le bord supérieur du manchon vient alors en butée contra ladite collerette.

Avantageusement, le collier a un profil tronconique tandis que le manchon est cylindrique et possède un bord supérieur biseauté. Le dispositif de l'invention permet d'effectuer une reprise d'air suffisante tout en assurant une hermétique du distributeur.

Un autre objet de l'invention est un procédé de fabrication d'un dispositif de reprise d'air du type décrit ci-dessus caractérisé en ce qu'on réalise un état de surface grainé sur la paroi interne du collier par un traitement d'electroérosion.

L'étanchéité statique du collier vis-à-vis des liquides peut être ajustée en fonction de la viscosité du produit à conditionner. Le manchon de l'invention peut être mis en place après fabrication de la pompe sans qu'il soit nécessaire de modifier cette dernière.

En outre, ce manchon s'applique aux pompes à précompression avec ou sans orifice d'évent.

L'invention sera mieux comprise à la lecture de la description qui va suivre en référence aux dessins, sur lesquels :
La figure 1A représente une vue en coupe d'un premier mode de réalisation du dispositif de l'invention en phase de repos.
La figure 1B représente une vue partielle de dessus et en coupe selon BB du mode de réalisation de la figure 1A.
La figure 1C représente une vue en coupe du mode de réalisation de la figure 1A en phase de reprise d'air.
La figure 2A représente une vue en coupe d'un second mode de réalisation du dispositif de l'invention en phase de repos.
La figure 2B représente une vue en perspective du manchon du mode de réalisation de la figure 2A.
La figure 2C représente une vue en coupe du mode de réalisation de la figure 2A en phase de reprise d'air.
La figure 3 représente une vue de détail en coupe du mode de réalisation du manchon de l'invention correspondant à la figure 1 B, dans un plan passant par l'axe médian d'une rainure du corps de pompe.

Le dispositif représenté sur les figures 1A et 1C est destiné à être utilisé dans des distributeurs de produit liquide équipés d'un réservoir rigide R (représenté partiellement), d'une pompe atmosphérique P pourvue notamment d'un corps cylindroconique C surmonté d'une collerette de support S susceptible d'être fixée sur le col du réservoir R.

Le distributeur représenté comporte en outre un bouton-poussoir K porté par une tête de pulvérisation T montée sur le tube gicleur de la pompe P ainsi qu'une douille métallique d'assemblage D sertie à la fois sur la collerette S de la pompe et sur le col du réservoir R en emprisonnant un joint J.

Le dispositif de l'invention est destiné à assurer la reprise d'air dans le réservoir R après chaque distribution d'une dose de produit par la pompe P.

Ce dispositif comprend un manchon 1 en matériau élastomère ou plastomère adapté et destiné à être monté autour du corps C de la pompe P, sous la collerette S. La partie inférieure du manchon 1 est pourvue d'un collier 10 formant évent qui a de préférence un profil tronconique et dont la paroi interne vient en serrage radial semi-étanche contre la paroi latérale externe du corps C comme représenté en détail sur la figure 3.

L'état de surface de la paroi interne du collier 10 est tel que le contact semi-étanche entre ledit collier et le corps C assure conjointement l'étanchéité vis-à-vis du produit liquide contenu dans le réservoir R quelle que soit son orientation et la perméabilité à l'air, au moins de l'extérieur vers l'intérieur du réservoir R.

L'état de surface approprié est irrégulier de façon à délimiter un fin réseau de canaux de petites dimensions autorisant le passage de l'air, tout en interdisant l'écoulement du produit.

Ce réseau est réalisé, par exemple, par électroérosion locale de la paroi interne du collier 10.

Cette technique permet la création d'aspérités g (voir figure 3) dites "grains" dont les dimensions sont définies dans une échelle normalisée dénommée "grain charmille".

Selon la nature et les propriétés physico-chimiques du produit à distribuer, l'électroérosion sera réglée de façon à créer une taille de grain g et donc des sections de canaux déterminées.

Le manchon 1 délimite avec la paroi du corps C de la pompe P, au-dessus du niveau du collier 10, un espace libre susceptible de communiquer avec l'atmosphère extérieure en formant au moins un conduit d'aspiration pour la reprise d'air.

Dans le mode de réalisation des figures 1A et 1C, la pompe P est munie d'un orifice d'évent E traversant la paroi du corps C et communiquant avec l'extérieur, au-dessus du bord supérieur du manchon 1 qui est ici biseauté.

Le manchon 1 a partout, à l'état libre, un diamètre intérieur égal ou légèrement inférieur au diamètre extérieur du corps C dans la zone d'évent.

L'espace libre est donc ici délimité par au moins une et, de préférence, trois rainures e s'étendant sur la paroi latérale externe du corps C parallèlement à ses génératrices comme représenté sur la figure 1 B.

Dans le mode de réalisation des figures 2A et 2C, le corps C de la pompe P ne possède aucun orifice spécifique d'évent.

Le manchon 1 possède à sa partie inférieure un collier 10 identique à celui du mode de réalisation des figures 1A et 1C qui est en serrage radial semi-étanche autour du corps C de la pompe P. Toutefois, le manchon 1 est ici réalisé avec un diamètre intérieur supérieur au diamètre extérieur du corps C. Ainsi, l'espace libre est ici formé du volume cylindrique intercalaire i situé entre la paroi interne du manchon 1 et la paroi latérale externe du corps C de la pompe P, au-dessus du collier 10. Le manchon 1 est en outre pourvu, à sa partie supérieure, de créneaux 11 permettant l'entrée latérale de la reprise d'air et venant en butée vers le haut contre la collerette S.

## Revendications

1. Dispositif de reprise d'air pour distributeur de produit liquide équipé d'un réservoir rigide (R) et d'une pompe atmosphérique (P) pourvue notamment d'un corps cylindroconique (C) surmonté d'une collerette (S) de support fixée sur le reservoir (R), ledit dispositif comprenant un manchon (1) destiné à être monté autour dudit corps (C) de pompe, sous ladite collerette (S) et dont la partie inférieure est pourvue d'un collier (10) formant évent dont la paroi interne est destinée à venir en serrage radial avec ledit corps, de telle sorte que ledit collier (10) est à la fois étanche vis-à-vis du produit liquide et perméable à l'air **caractérisé en ce que** la paroi interne dudit manchon (1) délimite avec la paroi latérale externe dudit corps (C) et au-dessus du niveau dudit collier (10) un espace libre intercalaire (i) susceptible de communiquer avec l'extérieur en formant au moins un conduit d'aspiration pour la reprise d'air à partir d'entrées latérales délimitées par des créneaux (11) ménagés à la partie supérieure dudit manchon (1).

2. Dispositif selon la revendication 1, **caractérisé en ce que** la surface de la paroi interne dudit collier (10) présente un état de surface grainé (b).

3. Dispositif selon la revendication 1 ou 2, **caractérisé en ce que** ledit espace libre est délimité par au moins une rainure (e) s'étendant sur la paroi latérale externe du corps (C) de la pompe (P).

4. Dispositif selon la revendication 3, **caractérisé en ce que** le diamètre intérieur dudit manchon (1),à l'état libre, est inférieur ou égal au diamètre extérieur du corps (C) dans la zone d'évent.

5. Dispositif selon l'une des revendications 3 ou 4, **caractérisé en ce que** le bord supérieur dudit manchon (1) vient en butée contre ladite collerette (S).

6. Dispositif selon l'une des revendications précédentes, **caractérisé en ce que** ledit collier (10) a un profil tronconique.

7. Dispositif selon l'une des revendications précédentes, **caractérisé en ce que** le bord supérieur dudit manchon (1) est biseauté.

8. Procédé de fabrication d'un dispositif de reprise d'air selon l'une des revendications précédentes **caractérisé en ce qu'**on réalise un état de surface grainé (b) sur la paroi interne du collier (10) par un traitement d'electroérosion.

## Claims

1. Air intake device for a liquid product dispenser equipped with a rigid container (R) and an atmospheric pump (P) equipped, in particular, with a cylindro-conical body (C) topped by a supporting flange ring (S) fixed to the container (R), said device comprising a sleeve (1) designed to be mounted around said pump body (C) under said flange ring (S), the lower part of which is equipped with a collar (10) forming a vent, the inner wall of which is designed to become radially tightened with said body, in order for said collar (10) to be watertight in relation to the liquid product and permeable to air, **characterised in that** the internal wall of said sleeve (1) delimits, with the outer side wall of said body (C) and above the level of said collar, an open dividing space (i) capable of communicating with the outside by forming at least one suction duct for the intake of air from side inlets delimited by slots (11) arranged in the top of said sleeve (1).

2. Device according to claim 1, **characterised in that** the surface of the inner wall of said collar (10) has a grainy surface texture (b).

3. Device according to claim 1 or 2, **characterised in that** said free space is delimited by at least one groove (e) extending on the outer side wall of the pump (P) body (C).

4. Device according to claim 3, **characterised in that** the inner diameter of said sleeve (I), in its free state, is less than or equal to the outer diameter of the body (C) in the vent area.

5. Device according to one of the claims 3 or 4, **characterised in that** the top edge of said sleeve (1) comes to a stop against said flange ring (S).

6. Device according to one of the preceding claims, **characterised in that** said collar (10) has a profile in the shape of a truncated cone.

7. Device according to one of the preceding claims, **characterised in that** the top edge of said sleeve (1) is bevelled.

8. Method of manufacturing an air intake system according to one of the preceding claims, **characterised in that** a grainy surface texture (b) is created on the inner wall of the collar (10) by a spark-machining process.

## Patentansprüche

1. Vorrichtung für die Luftaufnahme für Spender für Flüssigprodukte mit einem steifen Behälter (R) und einer Luftpumpe (P), die insbesondere mit einem zylinderförmigen-konischen Körper (C) versehen und mit einem auf dem Behälter (R) befestigten Stützkragen (S) überhöht ist, wobei die besagte Vorrichtung eine Muffe (1) umfaßt, die um den besagten Pumpenkörper (C) herum unter dem besagten Stützkragen (S) montiert werden soll, und deren unterer Teil mit einem Flanschring (10) versehen ist, der ein Luftloch bildet, dessen Innenwand den besagten Körper radial so einspannen soll, daß der besagte Flanschring (10) dicht gegenüber dem flüssigen Produkt und gleichzeitig luftdurchlässig ist, **dadurch gekennzeichnet, daß** die Innenwand der besagten Muffe (1) mit der seitlichen Außenwand des besagten Körpers (C) und oberhalb des besagten Flanschrings (10) einen zwischenliegenden Freiraum (i) abgrenzt, der nach außen führt, indem er ausgehend von seitlichen Eingängen, die von im oberen Teil der besagten Muffe (1) gestalteten Wandzinnen (11) abgegrenzt werden, mindestens eine Ansaugleitung für die Luftaufnahme bildet.

2. Vorrichtung nach Anspruch 1, **dadurch gekennzeichnet, daß** die Fläche der Innenwand des besagten Flanschrings (10) einen körnigen Oberflächenzustand (b) aufweist.

3. Vorrichtung nach Anspruch 1 oder 2, **dadurch gekennzeichnet, daß** der besagte Freiraum von mindestens einer Rille (e) abgegrenzt wird, die sich auf der seitlichen Außenwand des Körpers (C) der Pumpe (P) erstreckt.

4. Vorrichtung nach Anspruch 3, **dadurch gekennzeichnet, daß** der Innendurchmesser der besagten Muffe (1) in der Zone des Luftlochs im freien Zustand kleiner als oder gleich dem Außendurchmesser des Körpers (C) ist.

5. Vorrichtung nach einem beliebigen der vorstehenden Ansprüche 3 oder 4, **dadurch gekennzeichnet, daß** die Oberkante der besagten Muffe (1) am besagten Kragen (S) zum Anschlag kommt.

6. Vorrichtung nach einem beliebigen der vorstehenden Ansprüche, **dadurch gekennzeichnet, daß** der besagte Flanschring (10) ein kegelstumpfartiges Profil hat.

7. Vorrichtung nach einem beliebigen der vorstehenden Ansprüche, **dadurch gekennzeichnet, daß** die Oberkante der besagten Muffe (1) abgeschrägt ist.

8. Verfahren für die Herstellung einer Vorrichtung für die Luftaufnahme nach einem beliebigen der vorstehenden Ansprüche, **dadurch gekennzeichnet, daß** auf der Innenwand des Flanschrings (10) mit einer Behandlung mit Elektroerosion ein körniger Oberflächenzustand (b) realisiert wird.
